# EUROPÄISCHE PATENTSCHRIFT

(11) **EP 1 651 426 B1**
(45) Veröffentlichungstag und Bekanntmachung des Hinweises auf die Patenterteilung: **01.07.2009**
(21) Anmeldenummer: 04765878.6
(22) Anmeldetag: 07.10.2004
(51) Int. Cl.: B31D 5/00

(54) **STEUERUNG FÜR EINE MASCHINE ZUR HERSTELLUNG VON PAPIER-POLSTERN**
CONTROL FOR A MACHINE FOR PRODUCING PAPER PADDING MATERIAL
COMMANDE D'UNE MACHINE SERVANT A LA PRODUCTION DE REMBOURRAGES EN PAPIER

(30) Priorität: 08.10.2003 DE 10346629
(43) Veröffentlichungstag der Anmeldung: 03.05.2006
(73) Patentinhaber: Pack-Tiger GmbH, 8421 Dättlikon (CH)
(72) Erfinder: Keller, Reinhard, 8421 Dättlikon (CH)
(74) Vertreter: Manitz, Finsterwald & Partner GbR
(86) Internationale Anmeldenummer: PCT/EP2004/011224
(87) Internationale Veröffentlichungsnummer: WO 2005/035233

(56) Entgegenhaltungen:
- EP-A- 0 776 760
- US-B1- 6 179 762

## Beschreibung

Die Erfindung betrifft eine Steuerung für eine Maschine zur Herstellung von Papier-Polstern bzw. eine Maschine zur Herstellung von Papier-Polstern, welche eine solche Steuerung aufweist.

Papier-Polster kommen in grosser Stückzahl beim Verpacken von Gütern für den Versand zum Einsatz und dienen dem Schutz des zu versendenden Gutes. Sie haben gegenüber den ebenfalls relativ weit verbreiteten Kunststoff-Polstern mit Luftblasen den Vorteil, dass Papier eine wesentlich bessere Umweltverträglichkeit aufweist. Maschinen zur Herstellung von Papier-Polstern sind bereits in verschiedenen Ausführungsformen bekannt.

Grundsätzlich kann eine solche Maschine einen Vorratsspeicher umfassen, welcher aus einer oder mehreren Rollen mit ein - oder mehrlagigen Papierbahnen besteht, eine Umformeinrichtung, welche die Papierbahnen durch Einrollen der Seitenränder zu Polsterstreifen verformt, eine Verbindungseinrichtung, welche den Polsterstreifen im zentralen Bereich mittels Prägen verbindet, eine Schneideinrichtung, welche Polster vom Polsterstreifen abtrennt, eine Antriebseinrichtung zum Antreiben der Verbindungseinrichtung und der Schneideinrichtung und eine Steuerung, welche die Maschine entsprechend den Vorgaben steuert.

Aus der EP 0 776 760 A ist eine Steuerung für eine Maschine zur Herstellung von Papier-Polstern nach dem Oberbegriff des Anspruchs 1 bekannt.

Der Erfindung liegt die Aufgabe zugrunde, eine Steuerung für eine Maschine zur Herstellung von Papier-Polstern in Hinblick auf eine einfache Bedienbarkeit und Herstellung zu verbessern.

Die Lösung dieser Aufgabe erfolgt durch die Merkmale des Anspruchs 1 und insbesondere durch eine Steuerung für eine Maschine zur Herstellung von Papierpolstern, wobei die Maschine einen Antriebsmotor mit Schneideinrichtung und eine Umformeinrichtung aufweist, um aus einer Papierbahn ein Polster zu formen und in einer gewünschten Länge abzuschneiden. Die Steuerung umfasst ein Eingabemittel zur Eingabe einer gewünschten Polsterlänge und eine Steuereinheit mit einem Speicher zur Ansteuerung des Antriebsmotors in Ansprechen auf das Eingabemittel. Ein Aktivieren des Eingabemittels startet den Antriebsmotor und ein Deaktivieren des Eingabemittels stoppt den Antriebsmotor bzw. löst einen Schneidvorgang aus, so dass die Zeitdauer der Aktivierung des Eingabemittels der produzierten Polsterlänge entspricht. Beispielsweise kann ein Benutzer das Eingabemittel, beispielsweise einen Taster, betätigen und solange der Taster betätigt wird, wird ein Papierpolster von der Maschine produziert. Wenn das Papierpolster die vom Benutzer gewünschte Länge erreicht hat, lässt dieser den Taster los, so dass der Antriebsmotor anhält, die Schneideinrichtung betätigt wird und ein Papierpolster in der gewünschten Länge produziert ist.

Erfindungsgemäß speichert die Steuereinheit die produzierte Polsterlänge bei Deaktivieren des Eingabemittels automatisch in dem Speicher ab und stellt diese Polsterlänge für einen weiteren Abruf zur Verfügung. Mit anderen Worten merkt sich die Steuerung die durch manuelle Betätigung des Eingabemittels erzeugte Polsterlänge, so dass diese auf Wunsch reproduziert werden kann.

Vorteilhafte Ausführungsformen der Erfindung sind in der nachfolgenden Beschreibung, der Zeichnung sowie den Unteransprüchen beschrieben.

Nach einer ersten vorteilhaften Ausführungsform kann die abgespeicherte Polsterlänge durch eine insbesondere kurzzeitige Betätigung des oder eines weiteren Eingabemittels aus dem Speicher abrufbar sein, wobei bei Abruf der Polsterlänge automatisch die Herstellung zumindest eines weiteren Polsters in der abgerufenen Länge ausgelöst wird. Beispielsweise kann ein weiteres Polster in der zuvor automatisch abgespeicherten Länge dadurch abgerufen werden, dass der Taster nur kurz angetippt wird, woraufhin ein weiteres Polster in der gleichen Länge produziert wird. Weiterhin ist es möglich, durch ein weiteres Eingabemittel oder durch das gleiche Eingabemittel, beispielsweise durch ein doppeltes Antippen, eine kontinuierliche Produktion von Polstern in der automatisch abgespeicherten Länge zu bewirken.

Nach einer weiteren vorteilhaften Ausführungsform der Erfindung kann das Eingabemittel ein einzelner Schalter oder Taster sein, wobei zusätzlich zu dem Schalter oder Taster eine Eingabetastatur vorgesehen ist, mit der gewünschte Polsterlängen in die Steuerung eingebbar oder aus der Steuerung abrufbar sind, wobei bei Abruf einer Polsterlänge automatisch die Herstellung zumindest eines Polsters in der abgerufenen Länge ausgelöst wird. Bei dieser Ausführungsform ist neben dem einzelnen Eingabemittel, beispielsweise einem einzelnen Taster, eine Eingabetastatur vorgesehen, um beispielsweise vorprogrammierte Polsterlängen abzurufen. Erfindungsgemäß kann somit ein Polster in einer vorprogrammierten Länge durch Betätigen der Eingabetastatur produziert werden, wohingegen ein Polster in der automatisch abgespeicherten Polsterlänge durch Betätigen des Eingabemittels produziert werden kann. Dies bedeutet, dass der Benutzer zusätzlich zu der Bedienung über die Eingabetastatur, die üblicherweise etwas kleine Eingabetasten besitzt, auch die Bedienung der Maschine über das Eingabemittel in Form eines separaten Tasters vornehmen kann, der entsprechend größer ausgelegt werden kann, um eine einfache Bedienbarkeit zu ermöglichen.

Nach einer weiteren vorteilhaften Ausführungsform ist bei der vorstehend beschriebenen Variante ein unmittelbar aufeinander folgendes Abrufen jeweils einer Polsterlänge mit dem Schalter oder Taster einerseits und mit der Eingabetastatur andererseits möglich, ohne dass zwischen diesen beiden Abrufen ein weiteres Eingabemittel der Steuerung betätigt werden muss. Mit anderen Worten kann der Benutzer abwechselnd und ohne Zwischenschritte ein Polster über Bedienung des Tasters und ein Polster über die Bedienung einer Taste an der Eingabetastatur produzieren, was die Bedienung der Maschine weiter vereinfacht.

Nach einer weiteren Ausbildung der Erfindung kann zumindest ein zusätzlicher Schalter oder Taster vorgesehen sein, bei dessen Betätigung eine in dem Speicher abgespeicherte, d.h. vorprogrammierte Standardlänge abgerufen wird, wobei bei Abruf dieser Polsterlänge automatisch die Herstellung zumindest eines Polsters in der abgerufenen Länge ausgelöst wird. Bei dieser Ausführungsform ist der Bedienkomfort für den Benutzer weiter erhöht, da ein zusätzlicher separater Schalter oder Taster vorgesehen ist, der einen Abruf einer vorprogrammierten Standardlänge ermöglicht, so dass der Benutzer zum Abruf dieser Standardlänge nicht die relativ kleinen Tasten an der Eingabetastatur bedienen muss, sondern auf den zusätzlich vorgesehenen Schalter oder Taster zurückgreifen kann, der entsprechend groß dimensioniert ist, um eine einfache und schnelle Betätigung zu ermöglichen.

Nach einer weiteren vorteilhaften Ausführungsform ist eine Anzeigevorrichtung vorgesehen, wobei bei erstmaligem Einschalten der Steuerung, beispielsweise bei Betriebsbeginn, eine in dem Speicher abgespeicherte Standardpolsterlänge angezeigt wird, die durch ein weiteres Eingabemittel abrufbar ist, wobei bei Abruf dieser Polsterlänge automatisch die Herstellung zumindest eines Polsters in der abgerufenen Länge ausgelöst wird. Bei dieser Ausführungsform sieht die Steuerung eine Grundeinstellung vor, so dass der Benutzer bei Einschalten der Maschine sofort auf diese voreingestellte Polsterlänge zurückgreifen kann, die in der Anzeigeeinrichtung dargestellt ist.

Nach einer weiteren vorteilhaften Ausführungsform der Erfindung weist die Steuerung einen Modus auf, in dem eine Kombination aus der gewünschten Anzahl und der gewünschten Länge von zu produzierenden Polstern abspeicherbar oder abrufbar ist. Dies kann vorteilhaft sein, wenn für bestimmte Verpackungszwecke ein bestimmtes Sortiment von Polstern in unterschiedlichen Längen gewünscht wird.

Nach einer weiteren Ausbildung der Erfindung kann ein Eingabemittel vorgesehen sein, mit dem eine kontinuierliche Herstellung von Polstern in der von der Steuerung automatisch abgespeicherten Polsterlänge aktivierbar ist. Bei dieser Ausführungsform ist es nicht erforderlich, dass der Benutzer stets erneut ein einzelnes Polster in der von der Steuerung automatisch abgepeicherten Länge abruft. Vielmehr kann eine kontinuierliche Produktion ausgelöst werden.

Nach einer weiteren vorteilhaften Ausführungsform der Erfindung sind der einzelne Schalter oder Taster zum Starten oder Anhalten des Antriebsmotors, die Eingabetastatur und das Eingabemittel zur Aktivierung einer kontinuierlichen Herstellung gleichberechtigte Eingabemittel zum Abrufen einer Polsterlänge, wobei bei Abruf der Polsterlänge automatisch die Herstellung zumindest eines Polsters in der abgerufenen Länge ausgelöst wird. Diese Ausführungsform hat den großen Vorteil, dass der Benutzer ohne irgendwelche Zwischenschritte entweder den einzelnen Schalter oder Taster, oder aber die Eingabetastatur oder schließlich das Eingabemittel zur Aktivierung einer kontinuierlichen Herstellung betätigen kann, um ein oder mehrere Polster zu produzieren. Der Benutzer kann beliebig zwischen diesen drei Eingabemitteln abwechseln, ohne dass hierfür ein Moduswechsel, Betriebsartenwechsel oder dergleichen vorgenommen werden müsste.

Nach einer weiteren vorteilhaften Ausführungsform ist ein Wahlschalter vorgesehen, mit dem mehrere Speicherplätze in dem Speicher ausgewählt werden können, wobei an diesen Speicherplätzen eine produzierte Polsterlänge automatisch abspeicherbar ist. Durch Betätigen des Wahlschalters kann der Benutzer somit eine soeben produzierte Polsterlänge in einem von mehreren Speicherplätzen abspeichern, wodurch der Bedienungskomfort weiter erhöht ist. Hierbei kann bei Aktivieren des Eingabemittels je nach Stellung des Wahlschalters die zugehörige abgespeicherte Polsterlänge produziert werden.

Alternativ kann nach einer weiteren vorteilhaften Ausführungsform den mehreren Speicherplätzen jeweils ein weiteres Eingabemittel zugeordnet sein, um eine an dem jeweiligen Speicherplatz abgespeicherte Polsterlänge abzurufen, wobei bei Abruf der Polsterlänge automatisch die Herstellung zumindest eines Polsters in der abgerufenen Länge ausgelöst wird. Beispielsweise können drei Speicherplätze vorgesehen sein und es können zugehörig zu diesen drei Speicherplätzen drei Taster vorgesehen werden, mit denen die an den Speicherplätzen abgespeicherten Polsterlängen abrufbar sind. Hierbei kann beispielsweise durch kurzes Betätigen des Tasters ein einzelnes Polster in der abgespeicherten Länge und bei längerem Betätigen des Tasters eine kontinuierliche Produktion von Polstern in der abgespeicherten Länge ausgelöst werden.

Nach einer weiteren vorteilhaften Ausführungsform kann an die Steuerung ein Sensor angeschlossen werden, der das bevorstehende Ende der Papierbahn detektiert, wobei die Steuerung in Ansprechen auf den Sensor ein Signal erzeugt. Hierbei kann es sich beispielsweise um ein Warnsignal handeln, das dem Benutzer das bevorstehende Ende der Papierbahn anzeigt. Es kann jedoch auch ein Unterbrechungssignal erzeugt werden, welches bewirkt, dass die Steuerung zumindest vorübergehend den Betrieb der Maschine unterbricht. Hierdurch kann gewährleistet werden, dass eine neue Papierbahn so rechtzeitig in die Maschine eingelegt werden kann, dass das Nachführen der Papierbahn durch die Maschine auf einfache Weise möglich ist.

Bei der Maschine kann nur ein Antriebsmotor vorgesehen werden, der zum Transportieren der Papierbahn und auch zur Betätigung der Schneideinrichtung genutzt werden kann. Die Schneideinrichtung muss aber immer nur dann angetrieben werden, wenn ein Schneidvorgang erfolgen soll. Zu diesem Zweck kann die Maschine eine Magnetkupplung aufweisen, welche zu demjenigen Zeitpunkt, zu dem ein Schneidvorgang erfolgen soll, aktiviert wird und die Schneideinrichtung an den Antriebsmotor ankuppelt. Ist der Schneidvorgang erfolgt, wird die Magnetkupplung wieder deaktiviert und somit die Schneideinrichtung wieder von dem Antriebsmotor abgekuppelt.

Aus dem Umstand, dass die Schneideinrichtung beim Schneidvorgang an denselben Antriebsmotor angekuppelt wird, der auch den Transport der Papierbahnen bewirkt, und dieser Antriebsmotor in einem Betriebsmodus der Maschine kontinuierlich Papierbahnen transportiert, ergibt sich unmittelbar, dass für den Schneidvorgang nur eine sehr kurze Zeitspanne zur Verfügung steht. Um diese Zeitspanne kurz zu halten, muss also die Magnetkupplung in sehr kurzer Zeit die Schneideinrichtung an den Antriebsmotor ankuppeln, und nach erfolgtem Schneidvorgang muss die Magnetkupplung die Schneideinrichtung in sehr kurzer Zeit wieder vom Antriebsmotor abkuppeln, wobei unmittelbar nach dem Lösen der zusammenwirkenden Kupplungsteile mit Hilfe mechanischer Mittel unter Beschleunigung zurückgestellt wird.

Solche Magnetkupplungen, die an sich konventionell sind, weisen eine Spule auf, welche beim Ankuppeln der Schneideinrichtung an den Antriebsmotor sehr schnell mit einer ausreichenden Menge an Energie versorgt werden muss. Beim Ankuppeln der Schneideinrichtung wird nämlich mit Hilfe der Spule eine Scheibe oder ein Ring der Schneideinrichtung gegen eine vom Antriebsmotor angetriebene Scheibe oder einen Ring angepresst (durch elektromagnetische Anzugskräfte). Für die Zeitspanne, in welcher die beiden Scheiben bzw. Ringe aneinander gepresst sind, wird somit die Scheibe der Schneideinrichtung mitgenommen, sofern die Anpresskraft gross genug ist, um das Drehmoment von der Scheibe bzw. vom Ring des Antriebsmotors auf die Scheibe bzw. den Ring der Schneideinrichtung zu übertragen, so dass die Scheibe bzw. der Ring der Schneideinrichtung nicht durchrutschen kann.

Die Scheibe der Schneideinrichtung kann mit einem Hebelwerk verbunden sein, welches durch die Drehung der Scheibe bzw. des Rings betätigt wird und das Messer der Schneideinrichtung durch den Polster-Streifen treibt und somit ein Papier-Polster einer gewünschten Länge von dem Polster-Streifen abschneidet.

Nach erfolgtem Schneiden muss das Messer sehr schnell wieder zurückgezogen werden, da ja ein kontinuierlicher Transport von Polster-Streifen möglich sein soll, was durch ein langes Verweilen des Messers in der Schneidposition behindert würde. Dazu muss aber die Schneideinrichtung sehr schnell von dem Antriebsmotor abgekuppelt werden. Nun steckt zu diesem Zeitpunkt aber in dem Magnetfeld der Spule eine grosse Menge an Energie, denn die Spule muss ja so ausgelegt sein, dass sie bei angekuppelter Schneideinrichtung ein genügend starkes Magnetfeld erzeugt, um die Anpresskräfte zu erzeugen, die das Drehmoment des Antriebsmotors auf die Scheibe bzw. den Ring der Schneideinrichtung übertragen. Beim Abschalten der Energiezufuhr wird das Magnetfeld der Spule aufgrund der Induktivität der Spule jedoch nicht schlagartig abgebaut, weil die Induktivität dieser schlagartigen Änderung der Energiezufuhr an der Spule entgegen wirkt.

Die Steuerung der Maschine ist zu diesem Zweck so ausgebildet, dass sie beim Ankuppeln sofort die Magnetkupplung (bzw. die Spule der Magnetkupplung) mit der erforderlichen Menge an Energie versorgt, damit die Schneideinrichtung unverzüglich an den Antriebsmotor angekuppelt wird und das Drehmoment sofort übertragen kann. Ferner ist die Steuerung der Maschine aber auch so ausgebildet, dass sie nach Ablauf der Zeitspanne, in welcher das Messer der Schneidvorrichtung den Polster-Streifen geschnitten hat, die Energie aus der Magnetkupplung (bzw. aus der Spule der Magnetkupplung) sofort wieder abführt, damit das Messer mit Hilfe von mechanischen Rückstellfedern sofort wieder aus der Schneidposition zurück gezogen werden kann.

Zu diesem Zweck kann die Steuerung eine Speiseeinheit und eine Leistungseinheit umfassen, wobei die Speiseeinheit die erforderliche Energie bereitstellt, um zu demjenigen Zeitpunkt, zu dem mit Hilfe der Magnetkupplung das Ankuppeln der Schneideinrichtung an den Antriebsmotor erfolgen soll, die Spule der Magnetkupplung mit der erforderlichen Energie zu versorgen. Die Leistungseinheit schaltet diese Energie sofort an die Spule der Magnetkupplung durch. Ist die vorgebbare Zeitspanne verstrichen, die für das Treiben des Messers der Schneideinrichtung durch den Polster-Streifen benötigt wird, führt die Leistungseinheit die Energie aus der Spule sofort wieder aus dieser ab.

Zum Bereitstellen der erforderlichen Energie umfasst die Speiseeinheit in vorteilhafter Weise einen Hochsetzsteller ("step-up-converter") und die Leistungseinheit ist zum Abführen der Energie aus der Spule mit einer Tranzorb-Diodenschaltung versehen.

Weiterhin kann die Steuerung ein mit der Maschine verbundenes Bedienungsfeld umfassen, auf welchem mittels einzelner Tasten der jeweils gewünschte Betriebsmodus der Maschine direkt einstellbar ist, ohne dass dazu - wie beim Stand der Technik - ein separater Modusumschalter vorgesehen ist. Dadurch wird die Bedienung der Maschine noch vereinfacht.

Nach einer weiteren vorteilhaften Ausführungsform der Erfindung weist die Steuerung einen Anschluss für eine elektromagnetische Kupplung eines Hilfsgerätes auf, wobei die Steuerung in Abhängigkeit davon, ob die elektromagnetische Kupplung angeschlossen ist oder nicht, den Antriebsmotor unterschiedlich ansteuert. Das Hilfsgerät kann beispielsweise eine extern an die Maschine angekoppelte Wickelvorrichtung sein, die von dem Antrieb der Maschine angesteuert wird. Um ein Einkuppeln der Wickelvorrichtung zu ermöglichen, kann die hierfür vorgesehene elektromagnetische Kupplung dann von der Steuerung angesteuert werden, wobei bei einem Betrieb der Wickelvorrichtung der Antrieb der Maschine, insbesondere der Vorlauf, der Nachlauf und das Betätigen der Messer, anders gesteuert werden muss als wenn kein elektromagnetisches Hilfsgerät vorgesehen ist.

Bevorzugt erkennt die Steuerung selbständig, ob eine elektromagnetische Kupplung angeschlossen ist. Alternativ kann die Steuerung manuell umgestellt werden, beispielsweise durch Betätigen von Tasten des Eingabefeldes.

Weitere mögliche Hilfsgeräte sind ein Förderband, ein Rollenhilfsantrieb, Wickelhilfen und dergleichen.

Darüber hinaus kann die Steuerung noch mit einer oder mehreren Fernbedienungen versehen sein, mit welcher der Betrieb der Maschine in einem bestimmten Modus gestartet bzw. gegebenenfalls beendet werden kann. Dies ist insofern vorteilhaft, als dann am Bedienungsfeld die einzelnen Betriebsmodi programmiert werden können, und hinterher das Betriebspersonal von einem anderen Ort aus (z.B. vom Ort der Ausgabeeinrichtung für die Papier-Polster) mit Hilfe der Fernbedienung nur noch die Herstellung der Papier-Polster starten bzw. wieder beenden kann.

Zu diesem Zweck kann es vorteilhaft sein, die Steuerung als separates Bedienteil auszubilden, das über ein Kabel mit der Maschine verbunden ist. Insbesondere kann es vorteilhaft sein, an der Maschine eine Halterung zur lösbaren Aufnahme der Steuerung vorzusehen.

Nach einer weiteren vorteilhaften Ausführungsform der Erfindung sind zur Übertragung der Steuersignale von der Steuerung an die Maschine und deren Komponenten, beispielsweise den Antriebsmotor, die Kupplungen sowie Sensoren, ein Bussystem vorgesehen. Hierdurch ergibt sich einerseits der Vorteil, dass mehrere Bedienteile über das Bussystem angekoppelt werden können, andererseits lässt sich das Verbindungskabel zwischen Steuerung und Maschine wesentlich dünner gestalten, da lediglich Leitungen für die Spannungsversorgung, die Notaus-Funktion und im Übrigen die Bussteuerleitungen vorgesehen werden müssen..

Weitere vorteilhafte Ausgestaltungen ergeben sich aus der nachfolgenden rein beispielhaften Erläuterung von Ausführungsbeispielen der Erfindung anhand der Zeichnung. Es zeigen in schematischer Darstellung:
- Fig. 1: ein Ausführungsbeispiel einer Steuerung nach einer ersten Ausführungsform, und
- Fig. 2: ein Ausführungsbeispiel einer Steuerung nach einer zweiten Ausführungsform.

Nachfolgend wird die erfindungsgemäße Steuerung rein beispielhaft anhand verschiedener Ausführungsformen beschrieben. Die Steuerung dient zur Ansteuerung einer Maschine zur Herstellung von Papierpolstern, wobei die Maschine einen Antriebsmotor mit Schneideinrichtung und eine Umformeinrichtung aufweist, um aus einer Papierbahn ein Polster zu formen und in einer gewünschten Länge abzuschneiden. Derartige Maschinen sind grundsätzlich bekannt. Rein beispielhaft wird auf den Inhalt der WO 99/36252 verwiesen, der durch Bezugnahme ausdrücklich zum Inhalt dieser Patentanmeldung gemacht wird. Da dem Fachmann derartige Maschinen zur Herstellung von Papierpolstern hinreichend bekannt sind, ist die Maschine selbst in dieser Anmeldung nicht näher beschrieben.

Fig. 1 zeigt eine erste Ausführungsform einer Steuerung, die als Halbautomat ausgebildet ist. Die in Fig. 1 dargestellte Steuerung 10 weist in ihrem Inneren eine mit Hilfe eines Mikroprozessors ausgebildete und nicht näher dargestellte Steuereinheit mit einem Speicher auf, die sowohl den Antriebsmotor wie auch die Schneideinrichtung der Maschine steuert.

Die in Fig. 1 dargestellte Steuerung 10 weist einen Hauptschalter 12 sowie einen Notausschalter 14 auf. Ferner ist ein Starttaster 16 vorgesehen, mit dem nach Betätigen des Hauptschalters 12 eine Initialisierung der Steuerung 10 vorgenommen werden kann, so dass diese betriebsbereit ist. Demgegenüber wird mit dem Hauptschalter 12 wie auch mit dem Notausschalter 14 die gesamte Maschine stromlos gemacht.

Das Bezugszeichen 18 bezeichnet einen Taster mit vergrößerter Tastfläche, der als Eingabemittel für die Steuerung 10 dient, um eine gewünschte Polsterlänge einzugeben. Bei Aktivieren des Tasters 18 wird auf bekannte Weise der Antriebsmotor gestartet und es beginnt die Herstellung eines Papierpolsters. Nach Loslassen des Tasters 18 wird ein Schneidvorgang ausgelöst und der Antriebsmotor wird gestoppt, so dass die Zeitdauer der Aktivierung des Tasters 18 einer bestimmten Polsterlänge entspricht.

Die Steuerung 10 ist so ausgebildet, dass die durch Betätigen und Loslassen des Tasters 18 produzierte Polsterlänge automatisch, d.h. selbsttätig und ohne weiteren Tastendruck in dem Speicher der Steuerung abgespeichert und für einen weiteren Abruf zur Verfügung gestellt wird. Hierbei kann entweder die Zeit ermittelt werden, während der der Taster 18 gedrückt gehalten wurde. Alternativ können die während dieser Zeit erfolgten Umdrehungen des Antriebsmotors oder dergleichen von der Steuerung ermittelt werden, da diese auch mit der produzierten Polsterlänge korrelieren.

Wenn der Bediener wünscht, dass ein weiteres Polster in der soeben produzierten Länge hergestellt wird, genügt ein kurzzeitige Antippen des Tasters 18, worauf die Steuerung den im Speicher abgespeicherten Wert, welcher der soeben produzierten Polsterlänge entspricht, abruft und ein weiteres Polster in dieser Länge produziert.

Zur weiteren Erhöhung des Bedienungskomforts weist die Steuerung 10 einen Wahlschalter 20 auf, mit dem mehrere Speicherplätze in dem Speicher der Steuerung 10 ausgewählt werden können. In diesen Speicherplätzen ist jeweils eine produzierte Polsterlänge automatisch abspeicherbar, d.h. je nach Stellung des Wahlschalters 20 wird die von der Steuerung 10 automatisch abgespeicherte Länge entweder in einem Speicherplatz I, in einem Speicherplatz II oder in einem Speicherplatz III abgespeichert. Zum Abrufen dieser drei Polsterlängen muss lediglich der Wahlschalter 20 auf die gewünschte Speicherposition gesetzt werden. Anschließend genügt wiederum ein kurzzeitiges Antippen des Tasters 18, so dass das Polster in der gewünschten Länge produziert wird.

Um einen kontinuierlichen Betrieb von Polstern in Polsterlängen zu erreichen, die den abgespeicherten Längen I, II oder III entsprechen, sind an der Steuerung 10 drei weitere Taster 22, 24 und 26 vorgesehen, die eine kontinuierliche Herstellung von Polstern ermöglichen, deren Länge der jeweils abgespeicherten Polsterlänge I, II und III entspricht. Benötigt der Benutzer beispielsweise eine kontinuierliche Produktion von Polstern, deren Länge der abgespeicherten Polsterlänge II entspricht, so genügt ein Betätigen des Tasters 24. Bei einem weiteren Betätigen des Tasters 24 oder bei einem Betätigen des Wahlschalters 20 wird die kontinuierliche Produktion angehalten.

Nach einer alternativen Ausführungsform ist es auch möglich, die Produktion eines einzelnen Polsters in der gewünschten Polsterlänge I, II oder III durch ein kurzzeitiges Antippen der Taster 22, 24 oder 26 abzurufen. Bei einer etwas längeren Betätigung dieser Taster erfolgt dann eine kontinuierliche Produktion.

Es versteht sich, dass die Anzahl der Speicherplätze bei dem Ausführungsbeispiel nach Fig. 1 rein beispielhaft ist und dass auch mehr oder weniger als zwei Speicherplätze vorgesehen werden können.

Die in Fig. 1 dargestellte Steuerung 10 weist ferner einen Sensor auf, der das bevorstehende Ende der Papierbahn detektiert, wobei die Steuerung 10 in Ansprechen auf den Sensor ein Signal erzeugt, das einen weiteren Betrieb der Maschine vorübergehend unterbricht, so dass früh genug eine neue Papierbahn in die Maschine eingelegt werden kann. Um diesen Sensor zu deaktivieren, ist an der Steuerung 10 ein weiterer Schalter 28 vorgesehen, mit dem der Sensor abgeschaltet werden kann.

Schließlich ist die Steuerung 10 mit einem weiteren (nicht dargestellten) Sensor versehen, der zwischen dem Antriebsrad der Maschine und der Schneideinrichtung vorgesehen ist, und der das produzierte Papierpolster in diesem Bereich direkt abtastet. Sofern in diesem Bereich ein Papierstau entstehen sollte, stoppt die Steuerung den Antriebsmotor, so dass der Papierstau rechtzeitig entfernt werden kann, bevor sich das Papier in der Maschine verkeilt.

Fig. 2 zeigt eine weitere Ausführungsform der Erfindung, die in ihren Grundfunktionen der Ausführungsform von Fig. 1 entspricht, die jedoch als Vollautomat ausgebildet ist. Aus diesem Grund sind in der Beschreibung für gleich wirkende Bauteile gleiche Bezugszeichen verwendet.

Die in Fig. 2 dargestellte Steuerung 40 weist wiederum einen Hauptschalter 12, einen Notaustaster 14 und einen Starttaster 16 auf. Als Eingabemittel zum Starten und Anhalten der Maschine ist wiederum ein Taster 18 vorgesehen. Insofern unterscheidet sich die Ausbildung und der Betrieb der Steuerung 40 nicht von der Steuerung 10.

Zusätzlich ist in der Steuerung 40 jedoch eine Eingabetastatur 45 und eine Anzeige 90 vorgesehen, mit denen weitere Steuerungsfunktionen abgerufen werden können. Beispielsweise lassen sich mit Hilfe der Eingabetastatur 45 verschiedene Betriebsmodi programmieren.

Man erkennt in Fig. 2 weiterhin vier Funktionstasten 91, 92, 93, 94 , mit welchen verschiedene Betriebsmodi programmiert werden können. So ist es beispielsweise möglich, die Funktionstasten 91, 92, 93 mit verschiedenen Programmen zu belegen, die jeweils eine bestimmte Anzahl von Papier-Polstern einer bestimmten Länge produzieren, sobald die Auslösetaste 95 betätigt worden ist. Beispielsweise kann jede Funktionstaste mit bis zu acht verschiedenen Kombinationen von Anzahl und Länge der herzustellenden Papier-Polster belegt werden also z.B. f1 = a1 x l1 + a2 x l2 + a3 x l3 + a4 x l4 + a5 x l5 + a6 x l6 + a7 x l7 + a8 x l8 , wobei a1-a8 jeweils die Anzahl der Papier-Polster und 11-18 jeweils die Länge der Papier-Polster bezeichnet. Jede der Funktionstasten 91, 92, 93 kann mit einem derartigen Programm belegt werden.

Die Tasten 96, 97 und 98 sind Bestätigungs- bzw. Korrektur- bzw. Löschtasten, welche beim Programmieren eine Eingabe bestätigen, korrigieren oder löschen können. Die übrigen Tasten des in Fig. 3 gezeigten Bedienungsfelds sind dezimale Zahlentasten sowie eine Dezimalpunkttaste und eine Minustaste für ein negatives Vorzeichen.

Neben den im Bereich der Eingabetastatur 45 vorgesehenen Funktionstasten 91, 92 und 93 sind zusätzlich neben der Eingabetastatur 45 drei weitere Taster 46, 48 und 50 vorgesehen, die zu den Tasten 91, 92 und 93 der Eingabetastatur 45 parallel geschaltet sind. Hierdurch lässt sich der Bedienungskomfort weiter erhöhen, da die baulich größer ausgestalteten Taster 46 bis 50 wesentlich leichter und schneller zu bedienen sind als die relativ kleinen Tasten 91 bis 93 der Eingabetastatur 45.

Schließlich ist an der Steuerung 40 noch ein weiterer Taster 30 vorgesehen, mit dem eine kontinuierliche Produktion der automatisch abgespeicherten Polsterlänge möglich ist.

Bei der in Fig. 2 dargestellten Steuerung 40 sind der Taster 18 für die Herstellung eines einzelnen Polsters, der Taster 30 für eine kontinuierliche Produktion sowie die Tasten 91 bis 93 der Eingabetastatur 45 und auch die Taster 46, 48 und 50 gleichberechtigt, d.h. jeder dieser Taster bzw. Tasten kann aufeinander folgend betätigt werden, ohne dass dazwischen eine weitere Taste der Steuerung betätigt werden muss oder ein Programmwechselschalter aktiviert werden muss. Mit Hilfe der Eingabetastatur 45 können verschiedene vorprogrammierte Polsterlängen oder Sortimente von Polstern, d.h. verschiedene Polsterlänge in einer bestimmten Stückzahl, abgerufen werden. Auch ist es möglich, mit Hilfe der Eingabetastatur 45 die Steuerung zu programmieren. Bei Einschalten der Steuerung durch Betätigen des Starttasters 16 wird in der Anzeige 90 eine voreingestellte Standardpolsterlänge angezeigt, die dann durch Betätigen der Taste 91 der Eingabetastatur 45 oder durch Betätigen des Tasters 46 abgerufen werden kann.

Wie aus der vorstehenden Beschreibung ersichtlich ist, sind bei der Steuerung 40 neben der Eingabetastatur 45 zusätzlich großflächig mechanische Taster 18 und 46 - 50 vorgesehen, die teilweise redundant sind, um eine schnelle und sichere Betätigung der Maschine zu ermöglichen.

Ist in der Steuerung 40 beispielsweise ein Programm zur Herstellung bestimmter Polsterlängen ausgeführt worden, so ist es ohne weiteres möglich, ohne Umschalten eines Moduswahlschalters in den manuellen Betriebsmodus zu wechseln. Umgekehrt ist es auch möglich, aus dem manuellen oder halbautomatischen Betriebsmodus in den vollautomatischen Betriebsmodus zu wechseln, in welchem das gespeicherte Programm ausgeführt wird. Auch dies ist ohne ein Umschalten eines Moduswahlschalters möglich, im Unterschied zu Maschinen gemäss dem Stand der Technik, wo ein separater Moduswahlschalter bedient werden muss, um von einem Betriebsmodus in einen anderen zu wechseln.

## Patentansprüche

1. Steuerung (10, 40) für eine Maschine zur Herstellung von Papier-Polstern, wobei die Maschine einen Antriebsmotor mit Schneideinrichtung und eine Umformeinrichtung aufweist, um aus einer Papierbahn ein Polster zu formen und in einer gewünschten Länge abzuschneiden, umfassend
ein Eingabemittel (18) zur Eingabe einer gewünschten Polsterlänge, eine Steuereinheit mit einem Speicher zur Ansteuerung des Antriebsmotors in Ansprechen auf das Eingabemittel (18),
wobei ein Aktivieren des Eingabemittels (18) den Antriebsmotor startet und ein Deaktivieren des Eingabemittels einen Schneidvorgang auslöst und den Antriebsmotor stoppt, so dass die Zeitdauer der Aktivierung des Eingabemittels der produzierten Polsterlänge entspricht,
**dadurch gekennzeichnet, dass**
die Steuereinheit (10, 40) die produzierte Polsterlänge bei Deaktivieren des Eingabemittels (18) automatisch in dem Speicher abspeichert und für einen weiteren Abruf zur Verfügung stellt.

2. Steuerung nach Anspruch 1,
**dadurch gekennzeichnet, dass**
die abgespeicherte Polsterlänge durch eine insbesondere kurzzeitige Betätigung des (18) oder eines weiteren Eingabemittels aus dem Speicher abrufbar ist, wobei bei Abruf der Polsterlänge automatisch die Herstellung zumindest eines weiteren Polsters in der abgerufenen Länge ausgelöst wird.

3. Steuerung nach Anspruch 1 oder 2,
**dadurch gekennzeichnet, dass**
das Eingabemittel ein einzelner Schalter oder Taster (18) ist und
dass zusätzlich zu dem Schalter oder Taster (18) eine Eingabetastatur (45) vorgesehen ist, mit der gewünschte Polsterlängen in die Steuerung eingebbar und/oder aus der Steuerung abrufbar sind,
wobei bei Abruf einer Polsterlänge automatisch die Herstellung zumindest eines Polsters in der abgerufenen Länge ausgelöst wird.

4. Steuerung nach Anspruch 3,
**dadurch gekennzeichnet, dass**
diese ein unmittelbar aufeinander folgendes Abrufen jeweils einer Polsterlänge mit dem Schalter oder Taster (18) einerseits und mit der Eingabetastatur (45) andererseits ermöglicht, ohne dass zwischen diesen beiden Abrufen ein weiteres Eingabemittel der Steuerung betätigt werden muss.

5. Steuerung nach Anspruch 3 oder 4,
**dadurch gekennzeichnet, dass**
zumindest ein zusätzlicher Schalter oder Taster (22 - 26; 91 - 93; 46 - 50) vorgesehen ist, bei dessen Betätigung eine in dem Speicher abgespeicherte Standardpolsterlänge abgerufen wird, wobei bei Abruf der Polsterlänge automatisch die Herstellung zumindest eines Polsters in der abgerufenen Länge ausgelöst wird.

6. Steuerung nach zumindest einem der vorstehenden Ansprüche,
**dadurch gekennzeichnet, dass**
eine Anzeigeeinrichtung (90) vorgesehen ist, und dass bei erstmaligem Einschalten der Steuerung eine in dem Speicher abgespeicherte Standardpolsterlänge angezeigt wird, die durch ein weiteres Eingabemittel (95, 46) abrufbar ist, wobei bei Abruf der Polsterlänge automatisch die Herstellung zumindest eines Polsters in der abgerufenen Länge ausgelöst wird.

7. Steuerung nach zumindest einem der vorstehenden Ansprüche,
**dadurch gekennzeichnet, dass**
diese einen Modus aufweist, in dem eine Kombination aus der gewünschten Anzahl und der gewünschten Länge von zu produzierenden Polstern abspeicherbar und/ oder abrufbar ist.

8. Steuerung nach zumindest einem der vorstehenden Ansprüche,
**dadurch gekennzeichnet, dass**
ein Eingabemittel (22 - 26; 30; 45) vorgesehen ist, mit dem eine kontinuierliche Herstellung von Polstern in der abgespeicherten Polsterlänge aktivierbar ist.

9. Steuerung nach Anspruch 3 und 8,
**dadurch gekennzeichnet, dass**
der einzelne Schalter oder Taster (18), die Eingabetastatur (48) und das Eingabemittel zur Aktivierung einer kontinuierlichen Herstellung (30) gleichberechtigte Eingabemittel zum Abrufen einer Polsterlänge sind, wobei bei Abruf der Polsterlänge automatisch die Herstellung zumindest eines Polsters in der abgerufenen Länge ausgelöst wird.

10. Steuerung nach zumindest einem der vorstehenden Ansprüche,
**dadurch gekennzeichnet, dass**
ein Wahlschalter (20) vorgesehen ist, mit dem mehrere Speicherplätze in dem Speicher ausgewählt werden können, in denen eine produzierte Polsterlänge automatisch abspeicherbar ist, wobei insbesondere bei Aktivieren des Eingabemittels (18) je nach Stellung des Wahlschalters (20) die zugehörige abgespeicherte Polsterlänge produziert wird.

11. Steuerung nach Anspruch 10,
**dadurch gekennzeichnet, dass**
den mehreren Speicherplätzen jeweils ein weiteres Eingabemittel (22 - 26) zugeordnet ist, um eine an dem jeweiligen Speicherplatz abgespeicherte Polsterlänge abzurufen, wobei bei Abruf der Polsterlänge automatisch die Herstellung zumindest eines Polsters in der abgerufenen Länge ausgelöst wird.

12. Steuerung nach zumindest einem der vorstehenden Ansprüche,
**dadurch gekennzeichnet, dass**
an diese ein Sensor angeschlossen ist, der das bevorstehende Ende der Papierbahn detektiert, und dass die Steuerung in Ansprechen auf den Sensor ein Signal erzeugt, das insbesondere einen weiteren Betrieb der Maschine zumindest vorübergehend unterbricht.

13. Steuerung nach zumindest einem der vorstehenden Ansprüche,
**dadurch gekennzeichnet, dass**
diese einen Anschluss für eine elektromagnetische Kupplung eines Hilfsgerätes aufweist, wobei die Steuerung in Abhängigkeit davon, ob die elektromagnetische Kupplung angeschlossen ist oder nicht, den Antriebsmotor unterschiedlich ansteuert, wobei die Steuerung vorzugsweise selbstständig erkennt, ob eine elektromagnetische Kupplung angeschlossen ist.

14. Maschine zur Herstellung von Papier-Polstern, wobei die Maschine einen Antriebsmotor mit Schneideinrichtung und eine Umformeinrichtung aufweist, um aus einer Papierbahn ein Polster zu formen und in einer gewünschten Länge abzuschneiden, umfassend eine Steuerung nach zumindest einem der vorstehenden Ansprüche.

15. Maschine nach Anspruch 14,
**dadurch gekennzeichnet, dass**
die Steuerung als separates Bedienteil ausgebildet ist, das über ein Kabel mit der Maschine verbunden ist, wobei an der Maschine insbesondere eine Halterung zur lösbaren Aufnahme der Steuerung vorgesehen ist.

16. Maschine nach Anspruch 14 oder 15,
**dadurch gekennzeichnet, dass**
zur Übertragung der Steuersignale von der Steuerung an die Maschine ein Bussystem vorgesehen ist.

## Claims

1. A control (10, 40) for a machine for the manufacture of paper padding, wherein the machine comprises a drive motor having a cutting device and a shaping device to form a piece of padding from a paper web and to cut it off in a desired length, comprising an input means (18) to input a desired length of padding;
a control unit having a memory to control the drive motor in response to the input means (18),
wherein an activation of the input means (18) starts the drive motor and a deactivation of the input means triggers a cutting procedure and stops the drive motor so that the time period of the activation of the input means corresponds to the length of padding produced,
**characterized in that**
the control unit (10, 40) automatically stores the length of padding produced in the memory on deactivation of the input means (18) and makes it available for a further call up.

2. A control in accordance with claim 1, **characterized in that** the stored length of padding can be called up by an actuation, in particular a brief actuation, of the (18) or of a further input means from the memory, with the manufacture of at least one further piece of padding being triggered automatically in the called up length on the call up of the length of padding.

3. A control in accordance with claim 1 or claim 2, **characterized in that** the input means is an individual switch or push button (18); and **in that** an input pad (45) is provided in addition to the switch or push button (18) with which desired lengths of padding can be input into the control and/or can be called up out of the control, with the manufacture of at least one piece of padding being triggered automatically in the called up length on the call up of a length of padding.

4. A control in accordance with claim 3, **characterized in that** it permits a directly sequential call up of a respective length of padding with the switch or the push button (18), on the one hand, and with the input pad (45), on the other hand, without a further input means of the control having to be actuated between these two call ups.

5. A control in accordance with claim 3 or claim 4, **characterized in that** at least one additional switch or push button (22 - 26; 91 - 93; 46 - 50) is provided on whose actuation a standard length of padding stored in the memory is called up, with the manufacture of at least one piece of padding being triggered automatically in the called up length on the call up of the length of padding.

6. A control in accordance with at least one of the preceding claims, **characterized in that** a display device (90) is provided; and **in that**, when the control is switched on for the first time, a standard length of padding stored in the memory is displayed which can be called up by a further input means (95, 46), with the manufacture of at least one piece of padding being triggered automatically in the called up length on the call up of the length of padding.

7. A control in accordance with at least one of the preceding claims, **characterized in that** it has a mode in which a combination of the desired number and of the desired length of pieces of padding to be produced can be stored and/or called up.

8. A control in accordance with at least one of the preceding claims, **characterized in that** an input means (22 - 26; 30; 45) is provided with which a continuous manufacture of pieces of padding in the stored length of padding can be activated.

9. A control in accordance with claim 3 and claim 8, **characterized in that** the individual switch or push button (18), the input pad (48) and the input means for the activation of a continuous manufacture (30) are input means of equal priority for the call up of a length of padding, with the manufacture of at least one piece of padding being triggered automatically in the desired length on the call up of the length of padding.

10. A control in accordance with at least one of the preceding claims, **characterized in that** a selection switch (20) is provided with which a plurality of memory locations can be selected in the memory in which a produced length of padding can be stored automatically, with the associated stored length of padding being produced in dependence on the position of the selection switch (20), in particular on the activation of the input means (18).

11. A control in accordance with claim 10, **characterized in that** a further input means (22 - 26) is respectively associated with the plurality of memory locations to call up a length of padding stored at the respective memory location, with the manufacture of at least one piece of padding being automatically triggered in the called up length on the call up of the length of padding.

12. A control in accordance with at least one of the preceding claims, **characterized in that** a sensor is connected to it which detects the forthcoming end of the paper web; and **in that** the control generates a signal in response to the sensor which in particular interrupts a further operation of the machine at least temporarily.

13. A control in accordance with at least one of the preceding claims, **characterized in that** it has a connector for an electromagnetic coupling of an auxiliary unit, with the control controlling the drive motor differently in dependence on whether the electromagnetic coupling is connected or not, with the control preferably automatically recognizing whether an electromagnetic coupling is connected.

14. A machine for the manufacture of paper padding, wherein the machine comprises a drive motor having a cutting device and a shaping device to shape a piece of padding from a paper web and to cut it off in a desired length, comprising a control in accordance with at least one of the preceding claims.

15. A machine in accordance with claim 14, **characterized in that** the control is made as a separate operating part which is connected to the machine via a cable, wherein a holder is in particular provided at the machine for the releasable installation of the control.

16. A machine in accordance with claim 14 or claim 15, **characterized in that** a bus system is provided for the transmission of the control signals from the control to the machine.

## Revendications

1. Commande (10, 40) pour une machine destinée à la fabrication de rembourrages en papier, ladite machine comprenant un moteur d'entraînement avec un dispositif de coupe et un dispositif de mise en forme, afin de former un rembourrage à partir d'une bande de papier et de le découper à une longueur souhaitée, comprenant :
un moyen de saisie (18) pour saisir une longueur de rembourrage souhaité,
une unité de commande avec une mémoire pour piloter le moteur d'entraînement en réaction au moyen de saisie (18),
de sorte qu'une activation du moyen de saisie (18) démarre le moteur d'entraînement et une désactivation du moyen de saisie déclenche une opération de coupe et arrête le moteur d'entraînement, de sorte que la durée de l'activation du moyen d'entraînement correspond à la longueur de rembourrage produite,
**caractérisée en ce que**
l'unité de commande (10, 40) mémorise automatiquement dans la mémoire la longueur de rembourrage produite lors de la désactivation du moyen de saisie (18) et la met à disposition pour un appel suivant.

2. Commande selon la revendication 1,
**caractérisée en ce que** la longueur de rembourrage mémorisée peut être appelée hors de la mémoire par un actionnement, en particulier bref, du moyen de saisie (18) ou d'un autre moyen de saisie, et lors de l'appel de la longueur de rembourrage, la fabrication d'au moins un autre rembourrage à la longueur appelée est déclenchée automatiquement.

3. Commande selon la revendication 1 ou 2,
**caractérisée en ce que** le moyen de saisie est un unique commutateur ou bouton (18), et **en ce qu'**il est prévu additionnellement au commutateur ou au bouton (18) un clavier de saisie (45) au moyen duquel il est possible de saisir dans la commande des longueurs de rembourrage souhaitées et/ou de les appeler à partir de la commande, et lors de l'appel d'une longueur de rembourrage, la fabrication d'au moins un rembourrage à la longueur appelée est déclenchée automatiquement.

4. Commande selon la revendication 3,
**caractérisée en ce que** celle-ci permet un appel immédiatement successif d'une longueur de rembourrage respective avec le commutateur ou le bouton (18) d'une part et avec le clavier de saisie (45) d'autre part, sans qu'il faille actionner un autre moyen de saisie de la commande entre ces deux appels.

5. Commande selon la revendication 3 ou 4,
**caractérisée en ce qu'**il est prévu au moins un commutateur ou un bouton additionnel (22-26 ; 91-93 ; 46-50), lors de l'actionnement duquel une longueur de rembourrage standard mémorisée dans la mémoire est appelée, et lors de l'appel de la longueur de rembourrage, la fabrication d'au moins un rembourrage à la longueur appelée est déclenchée automatiquement.

6. Commande selon l'une au moins des revendications précédentes,
**caractérisée en ce qu'**il est prévu un dispositif d'affichage (90), et **en ce que** lors de la première mise en marche de la commande une longueur de rembourrage standard mémorisée dans la mémoire est affichée, celle-ci pouvant être appelée par un autre moyen de saisie (95, 46), et lors de l'appel de la longueur de rembourrage, la fabrication d'au moins un rembourrage à la longueur appelée est déclenchée automatiquement.

7. Commande selon l'une au moins des revendications précédentes,
**caractérisée en ce que** celle-ci comporte un mode dans lequel une combinaison du nombre souhaité et de la longueur souhaitée de rembourrages à produire peut être mémorisée et/ou appelée.

8. Commande selon l'une au moins des revendications précédentes,
**caractérisée en ce qu'**il est prévu un moyen de saisie (22-26 ; 30 ; 45) au moyen duquel une fabrication continue de rembourrages à la longueur de rembourrage mémorisée peut être activée.

9. Commande selon les revendications 3 et 8,
**caractérisée en ce que** le commutateur ou le bouton unique (18), le clavier de saisie (48) et le moyen de saisie pour activer une fabrication continue (30) sont des moyens de saisie à même priorité pour appeler une longueur de rembourrage, et lors de l'appel de la longueur de rembourrage, la fabrication d'au moins un rembourrage à la longueur appelée est automatiquement déclenchée.

10. Commande selon l'une au moins des revendications précédentes,
**caractérisée en ce qu'**il est prévu un commutateur sélecteur (20) au moyen duquel plusieurs emplacements de mémoire peuvent être sélectionnés dans la mémoire, dans lesquels une longueur de rembourrage produite peut être automatiquement mémorisée, et en particulier lors de l'activation du moyen de saisie (18) et selon la position du commutateur sélecteur (20) la longueur de rembourrage mémorisé associée est produite.

11. Commande selon la revendication 10,
**caractérisée en ce qu'**un autre moyen de saisie respectif (22-26) est associé aux plusieurs emplacements de mémoire, pour appeler une longueur de rembourrage mémorisée dans l'emplacement de mémoire respectif, et lors de l'appel de la longueur de rembourrage, la fabrication d'au moins un rembourrage à la longueur appelée est déclenchée automatiquement.

12. Commande selon l'une au moins des revendications précédentes,
**caractérisée en ce qu'**un détecteur est raccordé à celle-ci, qui détecte l'imminence de la fin de la bande de papier, et **en ce que** la commande génère un signal, en réaction au détecteur, qui interrompt au moins provisoirement en particulier une poursuite du fonctionnement de la machine.

13. Commande selon l'une au moins des revendications précédentes,
**caractérisée en ce que** celle-ci comprend un raccordement pour un accouplement électromagnétique d'un appareil auxiliaire, et en fonction de savoir si l'accouplement électromagnétique est raccordé ou non, la commande pilote le moteur d'entraînement de façon différente, la commande reconnaissant de préférence automatiquement si un accouplement électromagnétique est raccordé.

14. Machine pour la fabrication de rembourrages en papier, ladite machine comprenant un moteur d'entraînement avec un dispositif de coupe et un dispositif de mise en forme, pour former un rembourrage à partir d'une bande de papier et le découper à une longueur souhaitée, ladite machine comprenant une commande selon l'une au moins des revendications précédentes.

15. Machine selon la revendication 14,
**caractérisée en ce que** la commande est réalisée sous forme d'élément de manipulation séparé, relié à la machine avec un câble, et il est prévu sur la machine en particulier une monture pour recevoir la commande de façon détachable.

16. Machine selon la revendication 14 ou 15,
**caractérisée en ce qu'**il est prévu un système de bus pour la transmission des signaux de commande de la commande à la machine.
